# EUROPÄISCHE PATENTSCHRIFT

(11) **EP 1 432 521 B1**
(45) Veröffentlichungstag und Bekanntmachung des Hinweises auf die Patenterteilung: **22.05.2013**
(21) Anmeldenummer: 02762472.5
(22) Anmeldetag: 06.09.2002
(51) Int. Cl.: B04B 7/02, B04B 1/20, B04B 11/08

(54) **VOLLMANTEL-SCHNECKENZENTRIFUGE MIT DRUCKGEHÄUSE**
SOLID-BOWL SCREW-TYPE CENTRIFUGE COMPRISING A PRESSURISED HOUSING
CENTRIFUGEUSE A VIS A BOL PLEIN POURVUE D'UN CARTER SOUS PRESSION

(30) Priorität: 02.10.2001 DE 10148774
(43) Veröffentlichungstag der Anmeldung: 30.06.2004
(73) Patentinhaber: GEA Mechanical Equipment GmbH, 59302 Oelde (DE)
(72) Erfinder: BEYER, Hans-Joachim, 59320 Ennigerloh (DE); MONKENBUSCH, Alfons, 59302 Oelde (DE); REICHENBACH, Michael, 50670 Köln (DE); MÜLLER, Michael, 46539 Dinslaken (DE)
(74) Vertreter: Dantz, Jan Henning
(86) Internationale Anmeldenummer: PCT/EP2002/009993
(87) Internationale Veröffentlichungsnummer: WO 2003/031073

(56) Entgegenhaltungen:
- DE-A- 3 638 652
- DE-A- 4 315 074
- US-A- 3 854 658
- US-A- 4 708 711

## Beschreibung

Die Erfindung betrifft eine Vollmantel-Schneckenzentrifuge nach dem Oberbegriff des Anspruchs 1.

Um einen druck-/ bzw. gasdichten Betrieb von Vollmantel-Schneckenzentrifugen zu gewährleisten, ist es bekannt, die gesamte Trommel (bzw. den gesamten rotierenden Bereich) der Trommel mit einem zur Umgebung hin abgedichteten Gehäuse zu umgeben. Eine derartige Zentrifuge ist aus US 4708711 bekannt.

Innerhalb dieses Gehäuses ist möglich, die Randbedingungen des durchzuführenden Prozesses einzuhalten und die Stoffströme bei den jeweils gewünschten Druckbedingungen zu bewegen.

Die insbesondere bei großen Drehzahlen und/oder großen Durchmessern der Trommel auftretende Reibung zwischen den Gasmolekülen und der Trommeloberfläche erfordert eine beträchtliche Antriebsleistung bzw. erhöht den Energiebedarf der Zentrifuge in nachteiliger Weise. Problematisch ist ferner, daß diese Energie zu einer Erwärmung des Gases und der rotierenden Teile führt. Proportional zur Erhöhung des Druckes steigt die Wandreibung und damit auch die erforderliche Antriebsleistung.

Dies sei an einem Beispiel näher erläutert.

Wird der Druck bei einer handelsüblichen Vollmantel-Schneckenzentrifuge beispielsweise von 0 bar auf 5 bar erhöht, ist es durchaus möglich, daß sich die Reibleistung etwa verfünffacht (z.B. von 10 kW auf 50 kW oder von 100 kW auf 500 kW; je nach Maschinentyp und/oder Durchmesser).

Es ist daher die Aufgabe der Erfindung, die gattungsgemäße Vollmantel-Schneckenzentrifuge derart weiterzubilden, daß die bei einem Betrieb unter Druck aufzubringende Antriebsleistung verringert wird.

Die Erfindung löst diese Aufgabe durch den Gegenstand des Anspruches 1.

Danach sind der Flüssigkeits- und/oder der Feststoffaustrag als wenigstens je eine oder mehrere Öffnungen in einem drehbaren Teil der Vollmantel-Schneckenzentrifuge, insbesondere durch Öffnungen in der Trommelwandung, ausgebildet und wenigstens eine der Öffnungen ist von einem die Trommel der Vollmantel-Schneckenzentrifuge nur abschnittsweise einfassenden Gehäuse abgedeckt, wobei zwischen dem wenigstens einen Gehäuse und der Trommel und/oder anderen drehbaren Elementen der Vollmantel-Schneckenzentrifuge (Trommelköpfe, Naben) wenigstens eine oder mehrere Dichtungen angeordnet sind.

Nach der Erfindung wird das druckfeste (und damit im wesentlichen gasdichte) Gehäuse vorzugsweise allein auf den Bereich des wenigstens einen (oder mehrere) Feststoffaustrages und/oder des Flüssigkeitsaustrages verringert. Da somit nicht mehr der gesamte Trommelaußenraum sondern nur noch ein Teil desselben auch außen unter Druck gesetzt wird, verringert sich die zum Betrieb der Vollmantel-Schneckenzentrifuge benötigte Antriebsleistung.

Auch die negativen Auswirkungen einer Temperaturerhöhung lassen sich drastisch verringern, insbesondere bei einer ringartigen Auslegung des Gehäuses derart, daß es lediglich die Öffnungen überdeckt.

Da sich der größte Teil der Trommel in einer Umgebung ohne einen prozeßbedingt erhöhten Druck befindet, ergibt sich nur eine sehr geringe Erhöhung der Reibleistung. Die Temperaturerhöhung läßt sich wesentlich verringern. Ferner ist es denkbar, zusätzliche Kühleinrichtungen einzusparen bzw. die Kühlleistung zu reduzieren.

Die Vollmantel-Schneckenzentrifuge läßt sich auch kostengünstiger herstellen, da die unter Druck zu setzenden druckfesten Gehäuse kleiner sind. Auch lassen sich die einschlägigen Verordnungen zum Betrieb von Maschinen unter erhöhtem Druck leichter erfüllen.

Es ist auch vorteilhaft, daß der Produktbereich verkleinert wird (siehe Fig. 2 und 7), da z.B. zur Inertisierung geringere Gasmengen als beim Stand der Technik verbraucht werden und der Betrieb mit giftigen Stoffen vereinfacht wird.

Da nur noch eine mechanische Verkleidung der Trommel als Berührungsschutz erforderlich ist, lassen sich die Kosten der Herstellung durch Verringerung des Materialaufwandes deutlich senken. Zusätzlich wird auch der gesamte benötigte Bauraum verringert.

Als Flüssigkeitsaustrag bietet sich insbesondere wenigstens eine Schälscheibe an, so daß im Bereich des Flüssigkeitsaustrages kein Druckgehäuse erforderlich ist. Die Schälscheibe könnte durch ein spezielles Druckgehäuse ergänzt werden.

Alternativ ist aber auch möglich, auch an der Seite des Flüssigkeitsaustrages ein oder mehrere Gehäuse und Dichtungen anzuordnen, welche den wenigstens einen oder mehrere Flüssigkeitsausträge abdecken.

Vorzugsweise werden die Dichtungen als Gleitringdichtungen ausgelegt, welche beispielsweise den Trommelaußenumfang umgeben und/oder an einer axialen Trommelwandung anliegen können. Gleitringdichtungen gewährleisten eine hohe Dichtigkeit zwischen der rotierenden Trommel und dem nicht rotierenden Gehäuse.

Besonders bevorzugt übergreift das wenigstens eine Gehäuse lediglich den Bereich der Öffnungen an der Trommel. Hierzu bietet es sich an, das wenigstens eine Gehäuse konstruktiv einfach und kostengünstig ringartig auszubilden.

Vorzugsweise ist das wenigstens eine Gehäuse für einen Betrieb von mehr als 0,5 bar, vorzugsweise 3 - 6 bar ausgelegt.

Zweckmäßig ist die Umfangsgeschwindigkeit der Dichtungen größer 30m/sec. Vorzugsweise beträgt die Temperatur im Druckbereich bei der Schleudergutverarbeitung mehr als 50°C, vorzugsweise 100°C bis 160°C.

Vorteilhafte Ausgestaltungen sind in den Unteransprüchen angegeben.

Nachfolgend werden Ausführungsbeispiele anhand der Zeichnung näher beschrieben. Es zeigt:
- Fig. 1: eine Prinzipdarstellung einer ersten Variante einer Vollmantel-Schneckenzentrifuge;
- Fig. 2: die Vollmantel-Schneckenzentrifuge aus Fig. 1, wobei der Hochdruckbereich punktiert kenntlich gemacht ist;
- Fig. 3: eine Schnittdarstellung einer zweiten Variante einer Vollmantel-Schneckenzentrifuge;
- Fig. 4: eine Prinzipdarstellung einer dritten Variante einer Vollmantel-Schneckenzentrifuge;
- Fig. 5: eine Prinzipdarstellung einer vierten Variante Vollmantel-Schneckenzentrifuge;
- Fig. 6: eine Prinzipdarstellung einer Vollmantel-Schneckenzentrifuge nach dem Stand der Technik; und
- Fig. 7: die Vollmantel-Schneckenzentrifuge aus Fig. 6, wobei der Hochdruckbereich punktiert kenntlich gemacht ist.

Fig. 1 zeigt eine Vollmantel-Schneckenzentrifuge mit einer Trommel 1 und einer in der Trommel angeordneten Schnecke 3, die einen Schneckenkörper 5 sowie ein den Schneckenkörper 5 wendelartig umgebendes Schneckenblatt 7 aufweist. Zwischen den Schneckengängen 9a, 9b, ... ist ein Kanal 11 zum Fördern/Transport eines zu verarbeitenden Schleudergutes ausgebildet. Zwischen der Trommel 1 und dem Schneckenkörper 5 sind an beiden Enden der Vollmantel-Schneckenzentrifuge jeweils Lager 4 und Dichtungen 6 angeordnet.

Die Zentrifuge weist in ihrem in Fig. 1 hinteren Bereich einen zylindrischen Abschnitt 13 und in seinem in Fig. 1 sich daran anschließenden vorderen Bereich einen sich konisch (oder aber stufenweise) verjüngenden Abschnitt 15 auf. Die Trommel ist ferner im axialen Anschluß an den sich verjüngenden Abschnitt 15 mit einem weiteren zylindrischen Abschnitt 17 versehen, an den sich ein Trommelkopf 18 (und/oder eine Nabe) anschließen kann.

Das Schleudergut I wird durch das zentral angeordnete Einlaufrohr 19 in einen Verteiler 21 und von dort durch radiale Öffnungen im Verteiler 21 in den Schleuderraum 23 mit der Schnecke 3 und der die Schnecke 3 umgebenden Trommel 1 geleitet.

Beim Durchtreten des Verteilers 21 und beim Eintritt in den Schleuderraum 23 wird das Schleudergut I beschleunigt. Durch die Einwirkung der Zentrifugalkraft setzen sich Feststoffteilchen an der Trommelwand ab.

Die Schnecke 3 rotiert mit einer etwas kleineren oder größeren Geschwindigkeit als die Trommel 1 und fördert den ausgeschleuderten Feststoff S zum sich verjüngenden Abschnitt 15 hin aus der Trommel 1 zum Feststoffaustrag. Die Flüssigkeit L strömt dagegen zum größeren Trommeldurchmesser am hinteren Ende der Trommel 1 und wird dort abgeleitet.

Die Trommel 1 und/oder an diese angrenzende Naben werden mittels Lagern 25 an ihren axialen Enden in einem Maschinengestell (hier nicht dargestellt) gelagert und üblicherweise zum Schutz der Bedienpersonen vor den rotierenden Teilen mit einer Haube oder Abdeckung versehen (hier nicht dargestellt).

Zum Zwecke des Feststoffaustrages ist die Trommel 1 in ihrer Umfangswandung mit einer wenigstens einer radial nach außen weisenden Öffnung 27 versehen.

Um die Trommel 1 druckdicht bzw. unter Hochdruck betreiben zu können, werden nach der Idee der Erfindung die Bereiche des Feststoff- und der Flüssigkeitsaustrages zur Umgebung hin abgedichtet.

Anders als bei dem in Fig. 6 dargestellten Technik erfolgt dies allerdings nicht dadurch, daß die gesamte Trommel von einem druckdichten Gehäuse G umgeben wird sondern durch eine gezielte örtliche Abdichtung der Trommel im Bereich der Feststoff- und/oder Flüssigkeitsausträge.

So ist die Trommel 1 des Ausführungsbeispiels der Fig. 1 im Bereich der radialen Öffnungen 27 von einem hier ringartigen Gehäuse 29 versehen, welches die Öffnungen axial gerade so überdeckt, daß zwischen dem Gehäuse 29 - bzw. zwischen den Innenumfang der Axialwandungen des Gehäuses - und der Trommel 1 Dichtungen 31 - z. B. Gleitringdichtungen - angeordnet werden können. Auf diese Weise wird eine Abdichtung zwischen der drehbaren Trommel 1 und dem stillstehenden Gehäuse 29 erreicht.

An der dem Feststoffaustrag gegenüberliegenden axialen Ende der Trommel wird die Flüssigkeit durch mittels einer Schälscheibe 32 abgeleitet, welche die Abdichtung des Trommelinneren nach Außen in diesem Bereich im Betrieb gewährleistet. Die Schälscheibe 32 ist in einer sich an den Schleuderraum 23 anschließenden und mit diesem verbundenen Kammer 34 der Trommel 1 angeordnet, welche mit der Trommel durch wenigstens eine Öffnung 35 verbunden ist. Eine weitere Dichtung 31 zwischen dem Trommelkopf 41 und der feststehenden Schälscheibe 32 (bzw. einem rohrartigen Ansatz der Schälscheibe) kann ebenfalls als Gleitringdichtung ausgebildet werden und damit ebenfalls die Druckfestigkeit in diesem Bereich auch im Stillstand gewährleisten.

In Fig. 2 ist der unter Druck betreibbare Bereich punktiert dargestellt. Selbstverständlich sind die hier nicht dargestellten Zu- und Ablaufleitungen außerhalb der Vollmantel-Schneckenzentrifuge für einen Druckbetrieb ausgelegt.

Fig. 3 unterscheidet sich von dem Ausführungsbeispiel der Fig. 1 dadurch, daß die Öffnungen 27 in der zur Feststoffaustragsseite weisenden axialen Trommelwandung angeordnet sind, wobei das Gehäuse 29 diese axialen Öffnungen 27 wiederum abdeckt. Das Gehäuse 29 ist ferner wiederum ringartig ausgestaltet und mittels Dichtungen 31 zur Trommelwandung hin abgedichtet. Das Gehäuse 29 übergreift ferner eine Stufung 33 des Trommelwandgehäuses.

Die Ausführungsbeispiele der Fig. 4 und 5 unterscheiden sich voneinander dadurch, daß der Feststoffaustrag der Fig. 4 dem der Fig. 1 und der Feststoffaustrag der Fig. 5 dem der Fig. 3 entspricht.

Der Unterschied zu Fig.1 und Fig. 3 liegt ferner darin, daß der Flüssigkeitsaustrag in Fig. 4 und 5 jeweils nicht durch eine - oder mehrere - Schälscheibe(n) sondern lediglich durch wenigstens eine oder mehrere Überlauföffnung(en) 35 in der vom Feststoffaustrag abgewandten axialen Wandung der Trommel 1 realisiert wird.

Um dennoch einen Betrieb unter Hochdruck sicherzustellen, sind nach Fig. 4 und 5 auch die Überlaufe 35 von einem Gehäuse 37 überdeckt, wobei zwischen dem Gehäuse 37 und der Trommelaußenwandung - und/oder entsprechenden weiteren Maschinenteilen - Dichtungen 39 (z.B. Gleitringdichtungen) angeordnet sind. Eine der Dichtungen - 39a - liegt an der axialen Stirnseite der Trommelwandung an und die andere - 39b - umgibt einen zylindrischen, sich an die Trommelaußenwandung anschließenden Trommelkopf 41 (z.B. eine Nabe). Rein schematisch sind hier die Trommelköpfe 18, 41 und die Trommel 1 einstückig dargestellt worden. In der Praxis wird eine mehrstückige Realisierung - die an sich bekannt ist - bevorzugt.

Fig. 6 veranschaulicht eine Zentrifuge nach dem Stand der Technik. Anders als nach der Erfindung wird hierbei die gesamte Trommel von einem druckdichten Gehäuse G eingefaßt, so daß der gesamte Trommelinnen- und -außenraum im Betrieb unter Druck stehen (Fig. 7).

### Bezugszeichenliste

| | |
|---|---|
| Trommel | 1 |
| Schnecke | 3 |
| Lager | 4 |
| Schneckenkörper | 5 |
| Dichtungen | 6 |
| Schneckenblatt | 7 |
| Schneckengänge | 9a, 9b, ... |
| Kanal | 11 |
| zylindrischer Abschnitt | 13 |
| verjüngender Abschnitt | 15 |
| zylindrischer Abschnitt | 17 |
| Trommelkopf | 18 |
| Einlaufrohr | 19 |
| Verteiler | 21 |
| Schleuderraum | 23 |
| Lager | 25 |
| Öffnungen | 27 |
| Gehäuse | 29 |
| Dichtungen | 31 |
| Schälscheibe | 32 |
| Stufung | 33 |
| Überlauföffnung | 35 |
| Kammer | 34 |
| Gehäuse | 37 |
| Dichtungen | 39 |
| Trommelkopf | 41 |
| Schleudergut (Inlet) | I |
| Flüssigkeit (Liquid) | L |
| Feststoff (Solid) | S |
| Gehäuse | H |

## Patentansprüche

1. Vollmantel-Schneckenzentrifuge, die folgendes aufweist:
- eine drehbare Trommel (1), die einen Schleuderraum (23) mit einer ebenfalls drehbaren Schnecke (3) umschließt,
- ein Einlaufrohr (19) zum Zuführen eines Schleudergutes in den Schleuderraum (23),
- wenigstens einen Flüssigkeits- und wenigstens einen Feststoffaustrag,
- der Flüssigkeits- und/oder der Feststoffaustrag als wenigstens je eine oder mehrere Öffnung(en) (27, 35) in einem drehbaren Teil der Vollmantel-Schneckenzentrifuge, insbesondere durch Öffnungen (27, 35) in der Trommelwandung, ausgebildet ist/sind,
- wobei zwischen dem wenigstens einen Gehäuse (29, 37) und der Trommel (1) und/oder anderen drehbaren Elementen der Vollmantel-Schneckenzentrifuge (Trommelköpfe, Naben 18, 41) wenigstens eine oder mehrere Dichtungen (31, 39) angeordnet sind,
**dadurch gekennzeichnet, dass**
- wenigstens eine der Öffnungen (27, 35) von einem die Trommel (1) der Vollmantel-Schneckenzentrifuge nur abschnittsweise einfassenden Gehäuse (29, 37) abgedeckt ist, das druckfest ausgelegt ist.

2. Vollmantel-Schneckenzentrifuge nach Anspruch 1, **dadurch gekennzeichnet, daß** die Dichtungen (31, 39) als Gleitringdichtungen ausgelegt sind.

3. Vollmantel-Schneckenzentrifuge nach Anspruch 1 oder 2, **dadurch gekennzeichnet, daß** wenigstens eine der Öffnungen (27, 35) in einer axialen Stirnseite der Trommelwandung ausgebildet ist.

4. Vollmantel-Schneckenzentrifuge nach einem der vorstehenden Ansprüche, **dadurch gekennzeichnet, daß** wenigstens eine der Öffnungen (27) in der Trommelumfangswandung der Trommel (1) ausgebildet ist und radial nach außen weist.

5. Vollmantel-Schneckenzentrifuge nach einem der vorstehenden Ansprüche, **dadurch gekennzeichnet, daß** das wenigstens eine Gehäuse (29, 37) lediglich den Bereich der Öffnungen (27,35) an der Trommel (1) übergreift.

6. Vollmantel-Schneckenzentrifuge nach einem der vorstehenden Ansprüche, **dadurch gekennzeichnet, daß** das wenigstens eine Gehäuse (29, 37) ringartig ausgebildet ist.

7. Vollmantel-Schneckenzentrifuge nach einem der vorstehenden Ansprüche, **dadurch gekennzeichnet, daß** die Dichtungen (31, 39) zwischen den Innenumfängen der Axialwandungen des Gehäuses (29, 37) und der Trommel (1) angeordnet sind.

8. Vollmantel-Schneckenzentrifuge nach einem der vorstehenden Ansprüche, **dadurch gekennzeichnet, daß** das wenigstens eine Gehäuse (29, 37) gestuft ausgebildet ist und eine Stufung (33) der Trommel (1) übergreift.

9. Vollmantel-Schneckenzentrifuge nach einem der vorstehenden Ansprüche, **dadurch gekennzeichnet, daß** das wenigstens eine Gehäuse (29, 37) undrehbar ausgelegt ist.

10. Vollmantel-Schneckenzentrifuge nach einem der vorstehenden Ansprüche, **dadurch gekennzeichnet, daß** wenigstens eine der Öffnungen (27) als Feststoffaustrag in einem oder im Anschluß an einen sich verjüngenden Abschnitt (15) der Trommel (1) ausgebildet ist.

11. Vollmantel-Schneckenzentrifuge nach Anspruch 10, **dadurch gekennzeichnet, daß** der Flüssigkeitsaustrag als Schälscheibe (32) ausgebildet ist.

12. Vollmantel-Schneckenzentrifuge nach Anspruch 11, **dadurch gekennzeichnet, daß** die Schälscheibe (32) in einer sich an den Schleuderraum anschlie-βenden Kammer (34) der Trommel (19) angeordnet ist.

13. Vollmantel-Schneckenzentrifuge nach Anspruch 12, **dadurch gekennzeichnet, daß** die Kammer (34) mit der Trommel (19) durch wenigstens eine Öffnung (35) verbunden ist.

14. Vollmantel-Schneckenzentrifuge nach einem der Ansprüche 1 bis 9, **dadurch gekennzeichnet, daß** wenigstens eine der Öffnungen als Überlauföffnung (35) in der vom Feststoffaustrag abgewandten Stirnseite der Trommel (1) als Flüssigkeitsaustrag ausgebildet ist, wobei diese wenigstens eine Überlauföffnung (35) von einem der Gehäuse (37) überdeckt ist.

15. Vollmantel-Schneckenzentrifuge nach einem der vorstehenden Ansprüche, **dadurch gekennzeichnet, daß** eine der Dichtungen (39a) an der axialen Stirnseite der Trommel (1) und eine weitere der Dichtungen (39b) an einem zylindrischen, sich an die Trommelaußenwandung anschließenden Trommelkopf (41) anliegt.

16. Vollmantel-Schneckenzentrifuge nach einem der vorstehenden Ansprüche, **dadurch gekennzeichnet, daß** eine der Dichtungen (31) zwischen dem Trommelkopf (41) und der feststehenden Schälscheibe (32) ausgebildet ist.

17. Vollmantel-Schneckenzentrifuge nach einem der vorstehenden Ansprüche, **dadurch gekennzeichnet, daß** das wenigstens eine Gehäuse (29, 37) für einen Betrieb von mehr als 0,5 bar, vorzugsweise 3 - 6 bar ausgelegt ist.

18. Vollmantel-Schneckenzentrifuge nach einem der vorstehenden Ansprüche, **dadurch gekennzeichnet, daß** die Umfangsgeschwindigkeit der Dichtungen (31, 39) größer 30m/sec ist.

19. Vollmantel-Schneckenzentrifuge nach einem der vorstehenden Ansprüche, **dadurch gekennzeichnet, daß** die Temperatur im Druckbereich bei der Schleudergutverarbeitung mehr als 50°C, vorzugsweise 100°C bis 160°C, beträgt.

## Claims

1. A solid bowl screw-type centrifuge, which has the following:
- a rotatable drum (1), which encloses a centrifuge chamber (23) having a screw (3), which is also rotatable,
- an intake pipe (19) for feeding a centrifuge material into the centrifuge chamber (23),
- at least one liquid discharge and at least one solid discharge,
- the liquid discharge and/or the solid discharge is/are each implemented as at least one or more opening(s) (27, 35) in a rotatable part of the solid bowl screw-type centrifuge, in particular by openings (27, 35) in the drum wall,
- wherein at least one or more seals (31, 39) are arranged between the at least one housing (29, 37) and the drum (1) and/or other rotatable elements of the solid bowl screw-type centrifuge (drum heads, hubs 18, 41),
**characterized in that**
- at least one of the openings (27, 35) is covered by a housing (29, 37), which only sectionally encompasses the drum (1) of the solid bowl screw-type centrifuge, and which is designed to be pressurized.

2. The solid bowl screw-type centrifuge according to Claim 1, **characterized in that** the seals (31, 39) are designed as mechanical seals.

3. The solid bowl screw-type centrifuge according to Claim 1 or 2, **characterized in that** at least one of the openings (27, 35) is implemented in an axial end face of the drum wall.

4. The solid bowl screw-type centrifuge according to one of the preceding claims, **characterized in that** at least one of the openings (27) is implemented in the drum peripheral wall of the drum (1) and points radially outward.

5. The solid bowl screw-type centrifuge according to one of the preceding claims, **characterized in that** the at least one housing (29, 37) only overlaps the region of the openings (27, 35) on the drum (1).

6. The solid bowl screw-type centrifuge according to one of the preceding claims, **characterized in that** the at least one housing (29, 37) is implemented to be ring-like.

7. The solid bowl screw-type centrifuge according to one of the preceding claims, **characterized in that** the seals (31, 39) are arranged between the inner peripheries of the axial walls of the housing (29, 37) and the drum (1).

8. The solid bowl screw-type centrifuge according to one of the preceding claims, **characterized in that** the at least one housing (29, 37) is implemented as stepped and one step (33) overlaps the drum (1).

9. The solid bowl screw-type centrifuge according to one of the preceding claims, **characterized in that** the at least one housing (29, 37) is designed as non-rotatable.

10. The solid bowl screw-type centrifuge according to one of the preceding claims, **characterized in that** at least one of the openings (27) is implemented as the solid discharge in a or adjoining a tapering section (15) of the drum (1).

11. The solid bowl screw-type centrifuge according to Claim 10, **characterized in that** the liquid discharge is implemented as an impeller (32).

12. The solid bowl screw-type centrifuge according to Claim 11, **characterized in that** the impeller (32) is arranged in a chamber (34), which adjoins the centrifuge chamber, of the drum (19).

13. The solid bowl screw-type centrifuge according to Claim 12, **characterized in that** the chamber (34) is connected to the drum (19) by at least one opening (35).

14. The solid bowl screw-type centrifuge according to one of Claims I to 9, **characterized in that** at least one of the openings is implemented as an overflow opening (35) in the end side of the drum (1), which faces away from the solid discharge, as a liquid discharge, wherein this at least one overflow opening (35) is overlapped by one of the housings (37).

15. The solid bowl screw-type centrifuge according to one of the preceding claims, **characterized in that** one of the seals (39a) presses against the axial end face of the drum (1) and a further one of the seals (39b) presses against a cylindrical drum head (41), which adjoins the drum outer wall.

16. The solid bowl screw-type centrifuge according to one of the preceding claims, **characterized in that** one of the seals (31) is implemented between the drum head (41) and the stationary impeller (32).

17. The solid bowl screw-type centrifuge according to one of the preceding claims, **characterized in that** at least one housing (29, 37) is designed for operation at greater than 0.5 bar, preferably 3 - 6 bar.

18. The solid bowl screw-type centrifuge according to one of the preceding claims, **characterized in that** the peripheral velocity of the seals (31, 39) is greater than 30 m/second.

19. The solid bowl screw-type centrifuge according to one of the preceding claims, **characterized in that** the temperature in the pressurized region during the centrifuge material processing is greater than 50°C, preferably 100°C to 160°C.

## Revendications

1. Centrifugeuse à vis à bol plein comprenant :
- un tambour mobile en rotation (1) entourant une chambre de centrifugation (23) équipée d'une vis sans fin (3), également mobile en rotation,
- un tube d'entrée (19) pour introduire en produit à centrifuger dans la chambre de centrifugation (23),
- au moins une sortie de liquide et au moins une sortie de solide,
- la sortie de liquide et/ou la sortie de solide étant réalisée(s) sous la forme d'au moins une ou de plusieurs ouvertures respectives (27, 35) dans une partie mobile en rotation de la centrifugeuse à vis à bol plein, en particulier par des ouvertures (27, 35) dans la paroi du tambour,
- entre le ou les boitier(s) (29, 37) et le tambour (1) et/ou d'autres éléments mobiles en rotation de la centrifugeuse à vis à bol plein (tête de tambour, moyeu (18,41)) étant montés un ou plusieurs joints d'étanchéité (31, 39),
**caractérisée en ce qu'**
au moins l'une des ouverture(s) (27, 35) est recouverte par un boitier (29, 37) n'entourant que partiellement le tambour (1) de la centrifugeuse à vis à bol plein, et réalisé résistant à la pression.

2. Centrifugeuse à vis à bol plein conforme à la revendication 1,
**caractérisée en ce que**
les joints d'étanchéité (31, 39) sont réalisés sous la forme de joints d'étanchéité à anneaux glissants.

3. Centrifugeuse à vis à bol plein conforme à la revendication 1 ou 2,
**caractérisée en ce qu'**
au moins l'une des ouvertures (27, 35) est réalisée dans une face frontale axiale de la paroi du tambour.

4. Centrifugeuse à vis à bol plein conforme à l'une des revendications précédentes,
**caractérisée en ce qu'**
au moins l'une des ouvertures (27) est réalisée dans la paroi périphérique du tambour (1) et s'étend radialement vers l'extérieur.

5. Centrifugeuse à vis à bol plein conforme à l'une des revendications précédentes,
**caractérisée en ce que**
le ou les boitier(s) (29, 37) recouvre(nt) uniquement la zone des ouvertures (27, 35) sur le tambour (1).

6. Centrifugeuse à vis à bol plein conforme à l'une des revendications précédentes,
**caractérisée en ce que**
le ou les boitier(s) (29, 37) a(ont) une configuration annulaire.

7. Centrifugeuse à vis à bol plein conforme à l'une des revendications précédentes,
**caractérisée en ce que**
les joints d'étanchéité (31, 39) sont montés entre les périphéries internes des parois axiales du ou des boitier(s) (29, 37) et le tambour (1).

8. Centrifugeuse à vis à bol plein conforme à l'une des revendications précédentes,
**caractérisée en ce que**
le ou les boitier(s) (29, 37) a(ont) une configuration étagée et l'un des étages (33) vient au dessus du tambour (1).

9. Centrifugeuse à vis à bol plein conforme à l'une des revendications précédentes,
**caractérisée en ce que**
le ou les boitier(s) (29, 37) n'est(ne sont) pas mobile(s) en rotation.

10. Centrifugeuse à vis à bol plein conforme à l'une des revendications précédentes,
**caractérisée en ce qu'**
au moins l'une des ouvertures (27) est réalisée en tant que sortie de solide dans un tronçon (15) du tambour (1) allant en se rétrécissant ou dans le prolongement d'un tel tronçon.

11. Centrifugeuse à vis à bol plein conforme à la revendication 10,
**caractérisée en ce que**
la sortie de liquide est réalisée sous la forme d'un disque séparateur (32).

12. Centrifugeuse à vis à bol plein conforme à la revendication 11,
**caractérisée en ce que**
le disque séparateur (32) est monté dans une chambre (34) du tambour (19) se raccordant à la chambre de centrifugation.

13. Centrifugeuse à vis à bol plein conforme à la revendication 12,
**caractérisée en ce que**
la chambre (34) est reliée au tambour (19) par au moins une ouverture (35).

14. Centrifugeuse à vis à bol plein conforme à l'une des revendications 1 à 9,
**caractérisée en ce qu'**
au moins l'une des ouvertures est réalisée sous la forme d'une ouverture de trop plein (35) dans la face frontale du tambour (1) située à l'opposé de la sortie de solide, en tant que sortie de liquide, cette ouverture de trop plein (35) étant recouverte par l'un des boitiers (37).

15. Centrifugeuse à vis à bol plein conforme à l'une des revendications précédentes,
**caractérisée en ce que**
l'un des joints d'étanchéité (39a) s'applique sur la face frontale axiale du tambour (1) tandis qu'un autre joint d'étanchéité (39b) s'applique sur une tête du tambour cylindrique (41) située dans le prolongement de la paroi externe du tambour.

16. Centrifugeuse à vis à bol plein conforme à l'une des revendications précédentes,
**caractérisée en ce que**
l'un des joints d'étanchéité (31) est réalisé entre la tête du tambour (41) et le disque séparateur fixe (32).

17. Centrifugeuse à vis à bol plein conforme à l'une des revendications précédentes,
**caractérisée en ce que**
le ou les boitier(s) (29, 37) est(sont) conçus pour un fonctionnement à plus de 0,5 bar de préférence à 3 à 6 bars.

18. Centrifugeuse à vis à bol plein conforme à l'une des revendications précédentes,
**caractérisée en ce que**
la vitesse périphérique des joints d'étanchéité (31, 39) est supérieure à 30 m/s.

19. Centrifugeuse à vis à bol plein conforme à l'une des revendications précédentes,
**caractérisée en ce que**
la température dans la zone de pression lors d'un traitement de centrifugation de produits est supérieure à 50°C, de préférence de 100°C à 160°C.
